# EUROPÄISCHE PATENTSCHRIFT

(11) **EP 4 045 322 B1**
(45) Veröffentlichungstag und Bekanntmachung des Hinweises auf die Patenterteilung: **06.03.2024**
(21) Anmeldenummer: 20797457.7
(22) Anmeldetag: 26.10.2020
(51) Int. Cl.: B41F 9/02, B41F 9/06, B41F 9/10, B41F 11/02, B41F 19/00

(54) **INTAGLIO-TIEFDRUCKMASCHINE UND VERFAHREN ZUM AUFBRINGEN VON ZUMINDEST EINEM DRUCKFLUID AUF ZUMINDEST EIN SUBSTRAT**
GRAVURE PRINTING MACHINE AND METHOD FOR APPLYING AT LEAST ONE PRINTING FLUID ONTO AT LEAST ONE SUBSTRATE
MACHINE D'IMPRESSION EN CREUX ET PROCÉDÉ D'APPLICATION D'AU MOINS UN FLUIDE D'IMPRESSION SUR AU MOINS UN SUBSTRAT

(30) Priorität: 10.01.2020 DE 102020100442
(43) Veröffentlichungstag der Anmeldung: 24.08.2022
(73) Patentinhaber: Koenig & Bauer AG, 97080 Würzburg (DE)
(72) Erfinder: SCHAEDE, Johannes, 97074 Würzburg (DE)
(74) Vertreter: Koenig & Bauer AG
(86) Internationale Anmeldenummer: PCT/EP2020/080021
(87) Internationale Veröffentlichungsnummer: WO 2021/139910

(56) Entgegenhaltungen:
- DE-A1-102012 017 284
- US-A1- 2009 128 610
- US-A1- 2018 001 613

## Beschreibung

Die Erfindung betrifft eine Intaglio-Tiefdruckmaschine gemäß dem Oberbegriff des Anspruches 1 und ein Verfahren zum Aufbringen von zumindest einem Druckfluid auf zumindest ein Substrat gemäß dem Oberbegriff des Anspruches 9.

Die DE 10 2013 223 826 A1 zeigt eine Tiefdruckmaschine mit einem Formzylinder und einem Gegendruckzylinder.

Die EP 2 979 867 A1 offenbart eine Druckmaschine mit einem Zylinder, welcher eine Druckplatte mit Vertiefungen aufweist. Durch einen Inkjet-Drucker wird Tinte in die Vertiefungen der Druckplatte gedruckt. Die Tinte wird auf einen Bedruckstoff übertragen und getrocknet, bevor der Bedruckstoff von dem Zylinder gelöst wird.

Die DE 696 31 782 T2 lehrt ein Drucksystem mit einem als Gravurzylinder ausgebildeten Druckelement zur selektiven Aufnahme von Tinte in einem als Vertiefungen ausgebildeten Tintenaufnahmebereich mit mehreren tintenaufnehmenden Punkten. Durch zumindest eine Druckeinheit zum Aufbringen von Tinte auf das Druckelement wird auf einem Teil der tintenaufnehmenden Punkte ein Tintenbild gebildet. Durch ein Übertragungssystem mit einem Druckzylinder wird das Tintenbild auf ein Drucksubstrat übertragen.

Die US 2018/0001613 A1 offenbart eine Druckmaschine mit einem Intaglio-Tiefdruckwerk. An dem Formzylinder ist ein Farbsammelzylinder angeordnet. Ein Wischzylinder entfernt überschüssige Druckfarbe von dem Formzylinder. An dem Farbsammelzylinder sind bewegbare Farbwerke angeordnet.

Die US 2009/128610 A1 offenbart eine Druckvorrichtung, wobei an einem Formzylinder in Rotationsrichtung nach einem Druckspalt in dieser Reihenfolge eine erste Auftragseinheit, eine zweite Auftragseinheit und eine dritte Auftragseinheit angeordnet sind. Die erste Auftragseinheit trägt eine Flüssigkeit auf, welche die Benetzbarkeit der Oberfläche des Formzylinders erhöht. Die zweite Auftragseinheit trägt eine Flüssigkeit auf, welche das Fließvermögen von Tinte auf dem Formzylinder reduziert. Die dritte Auftragseinheit, ein Inkjet-Druckkopf, trägt Tinte auf den Formzylinder auf. In Rotationsrichtung des Formzylinders vor der ersten Auftragseinheit ist beispielsweise eine Wischeinrichtung mit einem Wischzylinder angeordnet.

Die DE 10 2012 017 284 A1 lehrt eine Vorrichtung zum Bedrucken von Bedruckstoff, welche einen ersten, den Bedruckstoff in einem Druckspalt kontaktierenden Druckmaschinenzylinder und einen zweiten Druckmaschinenzylinder umfasst. Der zweite Druckmaschinenzylinder überträgt ein zuvor auf diesen aufgebrachtes Druckbild einer ersten Druckfarbe auf den Bedruckstoff. Eine Tintenstrahldruckeinrichtung bringt ein zusätzliches variables Druckbild aus Tinte unmittelbar auf einen farbfreien Umfangsabschnitt des zweiten Druckmaschinenzylinders auf.

Der Erfindung liegt die Aufgabe zugrunde, eine Intaglio-Tiefdruckmaschine und ein Verfahren zum Aufbringen von zumindest einem Druckfluid auf zumindest ein Substrat zu schaffen.

Die Aufgabe wird erfindungsgemäß durch die Merkmale des Anspruches 1 und des Anspruches 9 gelöst. Die abhängigen Ansprüche zeigen vorteilhafte Weiterbildungen und/oder Ausführungen der gefundenen Lösung.

Die mit der Erfindung erzielbaren Vorteile bestehen insbesondere darin, dass eine kompakte und einfach zu handhabende als Intaglio-Tiefdruckmaschine ausgebildete Druckmaschine geschaffen ist. Die als Intaglio-Tiefdruckmaschine ausgebildete Tiefdruckmaschine ist bevorzugt für den Wertpapierdruck ausgebildet. Die als Intaglio-Tiefdruckmaschine ausgebildete Tiefdruckmaschine zeichnet sich dadurch aus, dass sie zumindest einen Formzylinder umfasst, welcher in einer Ausführung zumindest eine Druckplatte mit mindestens einer Gravur aufweist. Die Die als Intaglio-Tiefdruckmaschine ausgebildete Tiefdruckmaschine umfasst vorteilhafterweise zumindest ein Transportmittel zur Zufuhr von Substrat an den zumindest einen Formzylinder und/oder zumindest einen Gegendruckzylinder. An dem zumindest einen Formzylinder ist zumindest ein Farbwerk und/oder zumindest ein Farbsammelzylinder, welchem jeweils zumindest ein Farbwerk zugeordnet ist, angeordnet. Die als Intaglio-Tiefdruckmaschine ausgebildete Tiefdruckmaschine umfasst, insbesondere das zumindest eine Tiefdruckwerk, zumindest einen Druckkopf, insbesondere zumindest ein Non-Impact-Druckkopf und/oder Tintenstrahldruckkopf, welcher an dem zumindest einen Formzylinder oder an dem zumindest einen Gegendruckzylinder angeordnet ist.

Vorteilhafterweise ist die zumindest eine Druckplatte mittels des zumindest einen Druckkopfes, insbesondere Tintenstrahldruckkopfes, lediglich innerhalb der zumindest einen Gravur mit Druckfluid eingefärbt und/oder einfärbbar. Dies ermöglicht eine besonders dünne Ausbildung der Breite und/oder auch feine Strichstärke der zumindest einen Gravur der zumindest einen Druckplatte. Das Druckfluid ist vorteilhafterweise auf der zumindest einen Druckplatte jeweils fein dosiert. Voneinander verschiedene Druckfluide sind vorteilhafterweise auf der Druckplatte in zwei aneinander angrenzenden und/oder zwei zueinander benachbarten Gravuren anordenbar, insbesondere ohne Vermischung der Druckfluide miteinander. Vorteilhafterweise ist durch den Einsatz des zumindest einen Druckkopfes, insbesondere Tintenstrahldruckkopfes, ein sparsamer Verbrauch von Druckfluid gewährleistet. Zusätzlich ist ein Wechsel von Druckfluid einfach durchführbar und/oder durchzuführen. Die feine Dosierung von Druckfluid auf der zumindest einen Druckplatte durch den zumindest einen Druckkopf, insbesondere Tintenstrahldruckkopf, ist vorteilhafterweise eine hohe Farbauflösung auf dem zumindest einen Substrat, insbesondere einem jeweiligen Nutzen des zumindest einen Substrates, erzeugend ausgebildet.

Durch die Anordnung von zumindest einer Wischeinrichtung an dem zumindest einen Formzylinder in einer Ausführung ist überschüssiges Druckfluid vor einem Auftrag auf das zumindest eine Substrat entfernbar und/oder wird entfernt.

Druckfluide, welche insbesondere im Tiefdruck Anwendung finden, weisen eine hohe Trocknungsdauer auf. Beispielsweise sind diese somit nicht trocken, wenn ein bedrucktes Substrat zumindest eine Auslage der Tiefdruckmaschine erreicht. Ein Verschmieren von Druckfluid auf dem betreffenden Substrat und/oder ein ungewollter Übertrag von Druckfluid auf ein angrenzendes Substrat oder auf Teile, beispielsweise eine der bedruckten Seite gegenüberliegende Seite, eines angrenzenden Substrates in der Auslage sind die Folge. Zudem ist somit eine Stapelhöhe eines Auslagestapels im Falle von bogenförmigen Substrat begrenzt auf maximal 100 Substraten, vorzugsweise maximal 300 Substraten, bevorzugt maximal 500 Substraten. Vorteilhafterweise ermöglicht die Anordnung und/oder Verwendung von zumindest einem Druckkopf eine Verbesserung dieser genannten Nachteile. Auf vorteilhafte Weise wird zumindest eine Schutzschicht und/oder zumindest ein Schutzfilm auf dem Substrat erzeugt, welcher ein Verschmieren von Druckfluid, insbesondere in der zumindest einen Auslage, verhindernd ausgebildet ist. Vorteilhafterweise ist zumindest das Druckfluid, welches durch den zumindest einen Druckkopf ausgestoßen wurde, vor der Ankunft des Substrates in der Auslage und/oder vor dem Ablegen eines bogenförmigen Substrates auf einem Auslagestapel oder vor einem Aufrollen eines bahnförmigen Substrates in der Auslage getrocknet. Vorteilhafterweise ist somit eine Stapelhöhe von mindestens 100 Substraten, bevorzugt von mindestens 300 Substraten, weiter bevorzugt von mindestens 500 Substraten, weiter bevorzugt von mindestens 800 Substraten, in dem zumindest einen Auslagestapel möglich.

In einer Ausführung zeichnet sich die als Intaglio-Tiefdruckmaschine ausgebildete Tiefdruckmaschine dadurch aus, dass an dem Umfang des zumindest einen Formzylinders der mindestens eine Druckkopf, insbesondere der mindestens eine Tintenstrahldruckkopf, angeordnet ist, durch welchen die mindestens eine Gravur mit zumindest einem Druckfluid einfärbbar ist und/oder eingefärbt wird. Es umfasst ein Tiefdruckwerk der Intaglio-Tiefdruckmaschine zumindest den zumindest einen Formzylinder und den zumindest einen Druckkopf, insbesondere den zumindest einen Tintenstrahldruckkopf, und den zumindest einen Gegendruckzylinder. Die Intaglio-Tiefdruckmaschine zeichnet sich insbesondere durch einen einfachen Aufbau insbesondere des Tiefdruckwerks der Tiefdruckmaschine aus. Eine aufwendige Druckfluidzuführung zu dem zumindest einen Formzylinder über mindestens einen entlang des Weges von Druckfluid dem Formzylinder vorgeschalteten Zylinder, beispielsweise zumindest ein Farbsammelzylinder und/oder zumindest ein Schablonenzylinder und/oder zumindest eine Duktorwalze, entfällt in der vorteilhaften Ausführung der Tiefdruckmaschine.

Weitere Vorteile sind aus der nachfolgenden Beschreibung ersichtlich.

Ausführungsbeispiele der Erfindung sind in den Zeichnungen dargestellt und werden im Folgenden näher beschrieben.

Es zeigen:
- Fig. 1: eine schematische Darstellung einer Tiefdruckmaschine mit zumindest einem Tintenstrahldruckkopf für den Auftrag von Druckfluid;
- Fig. 2: eine schematische Darstellung einer alternativen Tiefdruckmaschine mit zumindest einem Farbwerk und zumindest einem Tintenstrahldruckkopf;
- Fig. 3: eine weitere schematische Darstellung einer Tiefdruckmaschine aus Fig. 1 mit zumindest einem Tintenstrahldruckkopf für den Auftrag von Druckfluid und zumindest einem weiteren Tintenstrahldruckkopf für den Auftrag zumindest einer Schutzschicht.

Eine Druckmaschine ist eine Maschine, welche zumindest ein Druckfluid auf jeweils mindestens ein Substrat 10, insbesondere mindestens ein bahnförmiges oder bogenförmiges Substrat 10, aufträgt und/oder zum Auftragen fähig ist. Die Druckmaschine ist als Intaglio-Tiefdruckmaschine ausgebildete Tiefdruckmaschine, beispielsweise als Stahlstichdruckmaschine, ausgebildet. Bevorzugt ist die Tiefdruckmaschine, vorzugsweise die Intaglio-Tiefdruckmaschine, als Wertpapierdruckmaschine ausgebildet.

Ein Druckfluid bezeichnet im Vorangegangenen und im Folgenden bevorzugt Tinten sowie weitere Materialien, die durch zumindest einen insbesondere als Tintenstrahldruckkopf 04 ausgebildeten Druckkopf 04 und/oder durch zumindest ein Farbwerk 18 auf das zumindest eine Substrat 10 übertragen werden und/oder übertragbar sind. Das Druckfluid begründet vorzugsweise in fein strukturierter Form und/oder nicht lediglich großflächig eine bevorzugt sichtbare und/oder durch Sinneseindrücke spürbare und/oder maschinell detektierbare Textur auf dem zumindest einen Substrat 10. Bevorzugt kann ein sich in einem Volumen des zumindest einen Druckkopfes 04 befindliches Druckfluid, insbesondere in Form von Tropfen, das Volumen des betreffenden Druckkopfes 04 durch eine Öffnung, insbesondere eine Düse, verlassen. Tinten sind bevorzugt Lösungen oder Dispersionen zumindest eines Farbmittels in zumindest einem Lösungsmittel. Als Lösungsmittel kommen beispielsweise Wasser und/oder organische Lösungsmittel in Betracht. Alternativ oder zusätzlich kann das Druckfluid als unter UV-Licht vernetzendes Druckfluid ausgebildet sein. Tinten sind relativ niedrigviskose Druckfluide. Tinten weisen dabei kein Bindemittel oder relativ wenig Bindemittel auf. Farbmittel können Pigmente und/oder Farbstoffe sein, wobei Pigmente im jeweiligen Lösungsmittel unlöslich sind, während Farbstoffe im jeweiligen Lösungsmittel löslich sind. Insbesondere Tinten, die Farbstoffe als Farbmittel aufweisen, weisen bevorzugt kein Bindemittel auf.

Zumindest ein Druckfluid, vorzugsweise das zumindest eine Druckfluid, ist in einer Ausführung jeweils als Tinte ausgebildet. Bevorzugt weist das zumindest eine Druckfluid, vorzugsweise das zumindest eine als Tinte ausgebildete Druckfluid, eine Viskosität von mindestens 0,02 Pa*s (null Komma null zwei Pascalsekunden), bevorzugt von mindestens 0,05 Pa*s (null Komma null fünf Pascalsekunden), weiter bevorzugt von mindestens 0,1 Pa*s (null Komma eins Pascalsekunden), bei einer Temperatur von 25°C (fünfundzwanzig Grad Celsius) auf. Bevorzugt weist das zumindest eine Druckfluid, bevorzugt das zumindest eine als Tinte ausgebildete Druckfluid, eine Viskosität von maximal 20 Pa*s (zwanzig Pascalsekunden), bevorzugt von maximal 15 Pa*s (fünfzehn Pascalsekunden), weiter bevorzugt von maximal 10 Pa*s (zehn Pascalsekunden), bei einer Temperatur von 25°C (fünfundzwanzig Grad Celsius) auf. Die Viskosität ist beispielsweise durch zumindest eine Messung mittels Rotationsviskosimeter mit Einzelzylinder nach DIN EN ISO 2555:2018-09 bestimmt und/oder bestimmbar. Vorzugsweise ist das zumindest eine Druckfluid, vorzugsweise das zumindest eine als Tinte ausgebildete Druckfluid, farbig. Beispielsweise zusätzlich oder alternativ ist das zumindest eine Druckfluid als magnetisches Druckfluid ausgebildet. Ein magnetisches Druckfluid weist bevorzugt zumindest ein Pigment auf, welches magnetisierbar und/oder magnetisch ist und/oder durch Magnetisierung ausrichtbar und/oder ausgerichtet ist.

Vorzugsweise erzeugt das zumindest eine Druckfluid, insbesondere Tinte, welche im Tiefdruck Anwendung findet, auf einem jeweiligen Substrat 10 eine Schicht der Dicke von mindestens 1 µm (ein Mikrometer), bevorzugt von mindestens 3 µm (drei Mikrometer), weiter bevorzugt von mindestens 10 µm (zehn Mikrometer), und/oder von maximal 70 µm (siebzig Mikrometer), bevorzugt von maximal 60 µm (sechzig Mikrometer), weiter bevorzugt von maximal 50 µm (fünfzig Mikrometer). Beispielsweise wenn das zumindest eine als Tinte ausgebildete Druckfluid vorzugsweise zumindest ein Pigment aufweist, weist das zumindest eine als Tinte ausgebildete Druckfluid eine Trocknungsdauer an der Luft unter Standardbedingungen (SATP-Bedingungen mit 25°C und 1,013 bar) von mindestens 6 Stunden, vorzugsweise von mindesten 12 Stunden, bis vorzugsweise maximal 84 Stunden, bevorzugt bis maximal 72 Stunden, auf.

Die als Intaglio-Tiefdruckmaschine ausgebildete Druckmaschine umfasst zumindest einen Formzylinder 03. Der Formzylinder 03 ist bevorzugt als Plattenzylinder 03, weiter bevorzugt als Intagliozylinder 03, weiter bevorzugt als Druckformzylinder 03 ausgebildet. Der zumindest eine Formzylinder 03 weist in einer Ausführung zumindest eine Druckform 02, insbesondere eine Druckplatte 02, insbesondere eine als Druckplatte 02 ausgebildete lösbare Druckform 02, auf. Bevorzugt weist der zumindest eine Formzylinder 03 zumindest zwei, weiter bevorzugt genau zwei Druckplatten 02 auf. Die zumindest eine Druckplatte 02 des zumindest einen Formzylinders 03 weist zumindest eine Gravur auf, bevorzugt mindestens zwei Gravuren, bevorzugt mindestens vier Gravuren, weiter bevorzugt eine Vielzahl von Gravuren. Bevorzugt entspricht die mindestens eine Gravur jeweils einem Druckmuster eines auf dem zumindest einen Substrat 10 zu druckenden Druckbereichs. Bevorzugt weist die mindestens eine Gravur eine dünne Ausbildung ihrer Breite und/oder eine feine Strichstärke auf und/oder bildet ein jeweiliges auf dem zumindest einen Substrat 10 zu druckendes Druckbild exakt ab. Bevorzugt ist Druckfluid von der zumindest einen Druckplatte 02, welches sich insbesondere innerhalb der zumindest einen Gravur befindet, auf das zumindest eine Substrat 10 übertragbar und/oder wird auf das zumindest eine Substrat 10 übertragen. Der zumindest eine Formzylinder 03 ist das zumindest eine Substrat 10 mit Druckfluid bedruckend ausgebildet. Insbesondere ist der zumindest eine Formzylinder 03 das zumindest eine Substrat 10 mit Druckfluid unter hohem Druck bedruckend ausgebildet.

Vorzugsweise ist die zumindest eine Gravur des zumindest einen Formzylinders 03 zumindest einen haptischen Sinneseindruck, bevorzugt zumindest ein Relief, auf dem zumindest einen Substrat 10 erzeugend ausgebildet. Vorzugsweise ist jede Gravur zumindest einen haptischen Sinneseindruck erzeugend ausgebildet. Bevorzugt ist die zumindest eine Gravur den zumindest einen haptischen Sinneseindruck, bevorzugt das zumindest eine Relief, während eines Farbübertrags auf das zumindest eine Substrat 10 erzeugend ausgebildet. Bevorzugt entsteht der zumindest eine haptische Sinneseindruck, bevorzugt das zumindest eine Relief, durch das Anstellen des Formzylinders 03 an den Gegendruckzylinder 01 unter hohem Druck.

Das Substrat 10 ist im Vorangegangenen und im Folgenden durch die Tiefdruckmaschine mit einem Medium, insbesondere dem zumindest einen Druckfluid, bedruckbar. Bevorzugt ist das zumindest eine Substrat 10 als Bahn oder Bogen ausgebildet und/oder weist mindestens zwei Nutzen, beispielsweise mindestens vier Nutzen, bevorzugt mindestens acht Nutzen, auf. Bevorzugt ist das zumindest eine durch die Tiefdruckmaschine, bevorzugt Intaglio-Tiefdruckmaschine, bedruckte und/oder bedruckbare Substrat 10 als Bahn oder Bogen ausgebildet und/oder bevorzugt weist das zumindest eine Substrat 10 die mindestens zwei Nutzen auf. Der Begriff Nutzen bezeichnet im Vorangegangenen und im Folgenden bevorzugt die Anzahl gleicher Objekte, die aus dem gleichen Werkstoffstück gefertigt werden und/oder auf einem gemeinsamen Substrat 10, beispielsweise einem gemeinsamen Bogen und/oder einer Bahn, angeordnet sind. Ein Nutzen ist vorzugsweise jener Bereich des Bogens und/oder der Bahn, welcher als ein Produkt der Tiefdruckmaschine, insbesondere als ein Zwischenprodukt zur Herstellung eines Endproduktes, ausgebildet ist und/oder beispielsweise zu einem gewünschten oder geforderten Endprodukt weiterverarbeitet wird und/oder weiterverarbeitbar ausgebildet ist. Bevorzugt ist hier das gewünschte und/oder geforderte Endprodukt, welches bevorzugt durch Weiterverarbeitung des jeweiligen Nutzens erzeugt wurde, eine Banknote und/oder ein Wertpapier. Zudem bezeichnet der Begriff Nutzen im Vorangegangenen und im Folgenden vorzugsweise die Anzahl gleicher Objekte, welche auf der zumindest einen Druckform 02 des zumindest einen Formzylinders 03 angeordnet sind und/oder welche auf der zumindest einen Druckform 02 jenem Bereich des Substrates 10 entsprechen, der als ein Produkt der Tiefdruckmaschine, insbesondere als ein Zwischenprodukt zur Herstellung eines Endproduktes, ausgebildet ist und/oder beispielsweise zu dem gewünschten oder geforderten Endprodukt weiterverarbeitet wird und/oder weiterverarbeitbar ausgebildet ist. Die zumindest eine Druckform 02 des zumindest einen Formzylinders 03 weist bevorzugt zumindest einen Nutzen, bevorzugt mindestens zwei Nutzen, weiter bevorzugt mindestens vier Nutzen, weiter bevorzugt eine Vielzahl von Nutzen auf.

Die Tiefdruckmaschine weist zumindest einen Gegendruckzylinder 01 auf. Der Gegendruckzylinder 01 ist bevorzugt bezüglich eines Transportweges von Substrat 10 gegenüber zu dem zumindest einen Formzylinder 03 angeordnet. Der zumindest eine Gegendruckzylinder 01 weist zu dem zumindest einen Formzylinder 03 zumindest einen Kontaktbereich auf, welcher bevorzugt die kürzeste Entfernung zwischen dem Formzylinder 03 und dem Gegendruckzylinder 01 beschreibt und/oder in welchem der Formzylinder 03 mit dem Gegendruckzylinder 01 über das Substrat 10 zumindest zeitweise in Kontakt steht und/oder welcher eine Druckstelle ausbildet. Der Gegendruckzylinder 01 ist bevorzugt als Transportzylinder 01, weiter bevorzugt als Druckzylinder 01, welcher insbesondere das zumindest eine Substrat 10 transportierend ausgebildet ist, ausgebildet. Vorzugsweise ist der Gegendruckzylinder 01 das mindestens eine Substrat 10 zu der zumindest einen Druckstelle und/oder von der zumindest einen Druckstelle weg transportierend ausgebildet. Der Gegendruckzylinder 01 weist beispielsweise zumindest eine beispielsweise elastische und/oder kompressible Auflage 08, bevorzugt zumindest zwei Auflagen 08 auf, welche an dessen Mantelfläche angeordnet sind. Vorzugsweise stehen der zumindest eine Gegendruckzylinder 01, insbesondere die zumindest eine Auflage 08, und der zumindest eine Formzylinder 03, insbesondere die zumindest eine Druckplatte 02, in Wirkverbindung miteinander und/oder weisen zueinander zumindest zeitweise einen Kontaktdruck auf.

Die Tiefdruckmaschine umfasst vorzugsweise zumindest ein Transportmittel 06; 09 zur Zufuhr von Substrat 10 an den zumindest einen Formzylinder 03 und den zumindest einen Gegendruckzylinder 01. Der für den Transport eines Substrates 10 vorgesehene Raumbereich, den das Substrat 10 im Fall seiner Anwesenheit zumindest zeitweise einnimmt, ist der Transportweg. Bevorzugt ist entlang des Transportweges von Substrat 10 vor dem zumindest einen Formzylinder 03 das zumindest eine Transportmittel 06; 09 zur Zufuhr von Substrat 10 an den zumindest einen Formzylinder 03 angeordnet. Beispielsweise ist zumindest ein Transportmittel 06 als Transferzylinder 06 ausgebildet. Bevorzugt ist entlang des Transportweges vor dem zumindest einen Formzylinder 03 zumindest ein Transferzylinder 06, weiter bevorzugt zumindest zwei Transferzylinder 06, beispielsweise drei Transferzylinder 06, angeordnet. Beispielsweise ist zumindest ein Transportmittel 09 als Zufuhreinrichtung 09 ausgebildet. Beispielsweise ist die zumindest eine Zufuhreinrichtung 09 als Schwinggreifer 09 und/oder als Förderrolle 09 ausgebildet.

Bevorzugt ist entlang des Transportweges nach dem zumindest einen Formzylinder 03 zumindest ein als Transferzylinder 11 ausgebildetes Transportmittel 11 angeordnet, welches vorzugsweise das Substrat 10 von dem zumindest einen Formzylinder 03 wegführend ausgebildet ist. Beispielsweise weist der nach dem Formzylinder 03 angeordnete zumindest eine Transferzylinder 11 zumindest einen Greifer auf und/oder ist das Substrat 10 lediglich mit Auflage in einem Randbereich des jeweiligen Substrates 10, also nicht über den gesamten Umfang, auf dem Umfang des betreffenden Transferzylinders 11 transportierend ausgebildet. Bevorzugt umfasst die Tiefdruckmaschine nach dem Gegendruckzylinder 01 mindestens einen Transferzylinder 11, bevorzugt zumindest zwei Transferzylinder 11, weiter bevorzugt genau zwei Transferzylinder 11.

Bevorzugt zusätzlich oder alternativ ist entlang des Transportweges des mindestens einen Substrates 10 nach der zumindest einen Druckstelle, dem Kontaktbereich von Formzylinder 03 und Gegendruckzylinder 01, zumindest ein als Fördersystem 20 und/oder Bandsystem 20 ausgebildetes Transportmittel 20 angeordnet, welches das zumindest eine Substrat 10 weiterleitend und/oder transportierend ausgebildet ist. Vorzugsweise ist das zumindest eine Transportmittel 20 an dem zumindest einen Gegendruckzylinder 01 angeordnet und/oder vorzugsweise ist das zumindest eine Transportmittel 20 das mindestens eine Substrat 10 von dem Gegendruckzylinder 01 weitertransportierend ausgebildet. Bevorzugt weist das zumindest eine Transportmittel 20 zumindest eine Rolle 19 auf, welche das Transportmittel 20 antreibend ausgebildet ist. Beispielsweise ist der zumindest eine Trockner 07, vorzugsweise zumindest einer der Trockner 07, an dem zumindest einen Fördersystem 20 angeordnet und bevorzugt zusätzlich auf die bedruckte Seite des Substrates 10 gerichtet.

Die Intaglio-Tiefdruckmaschine weist den zumindest einen Druckkopf 04, bevorzugt den zumindest einen als Tintenstrahldruckkopf 04 und/oder Inkjet-Druckkopf 04 ausgebildeten Druckkopf 04, auf. An dem Umfang des zumindest einen Formzylinders 03 ist in einer Ausführung der mindestens eine vorzugsweise als Tintenstrahldruckkopf 04 ausgebildete Druckkopf 04 angeordnet, durch welchen die mindestens eine Gravur mit dem zumindest einen Druckfluid einfärbbar ist und/oder eingefärbt wird. Bevorzugt ist der zumindest eine Druckkopf 04, insbesondere der zumindest eine Tintenstrahldruckkopf 04, als Inkjet-Druckkopf 04 und/oder Non-Impact-Druckkopf 04 ausgebildet. Vorzugsweise ist der zumindest eine Tintenstrahldruckkopf 04 in zumindest einem Düsenbalken angeordnet, welcher jeweils bevorzugt parallel zu einer Rotationsachse des zumindest einen Formzylinders 03 angeordnet ist. Der zumindest eine Düsenbalken umfasst vorzugsweise zumindest einen Tintenstrahldruckkopf 04, insbesondere mindestens zwei Tintenstrahldruckköpfe 04. Bevorzugt sind zumindest zwei Tintenstrahldruckköpfe 04, weiter bevorzugt zumindest vier Tintenstrahldruckköpfe 04, an dem zumindest einen Formzylinder 03 angeordnet, wobei die zumindest zwei Tintenstrahldruckköpfe 04 entlang einer Rotationsrichtung des zumindest einen Formzylinders 03, insbesondere orthogonal zu der Rotationsachse des Formzylinders 03, hintereinander an dem zumindest einen Formzylinder 03 angeordnet sind. Bevorzugt sind zumindest zwei Düsenbalken, weiter bevorzugt zumindest vier Düsenbalken, mit jeweils zumindest einem vorzugsweise als Tintenstrahldruckkopf 04 ausgebildetem Druckkopf 04, bevorzugt mindestens zwei vorzugsweise als Tintenstrahldruckköpfe 04 ausgebildete Druckköpfe 04, weiter bevorzugt mindestens vier vorzugsweise als Tintenstrahldruckköpfe 04 ausgebildete Druckköpfe 04, entlang der Rotationsrichtung des zumindest einen Formzylinders 03 hintereinander an dem zumindest einen Formzylinder 03 angeordnet. Der zumindest eine Druckkopf 04, insbesondere der zumindest eine Non-Impact-Druckkopf 04, ist zumindest ein Druckfluid bevorzugt berührungslos auf zumindest eine Oberfläche des mindestens einen Substrates 10, welche zumindest einer Düse und/oder Öffnung des Druckkopfes 04 zugewandt ist, aufbringend ausgebildet.

Beispielsweise weisen alle vorzugsweise als Tintenstrahldruckköpfe 04 ausgebildeten Druckköpfe 04 eines Düsenbalkens das selbe Druckfluid auf. In einer bevorzugten Ausführung weist der zumindest eine vorzugsweise als Tintenstrahldruckkopf 04 ausgebildete Druckkopf 04 eines ersten Düsenbalkens zu zumindest einem vorzugsweise als Tintenstrahldruckkopf 04 ausgebildeten Druckkopf 04 zumindest eines zweiten Düsenbalkens ein unterschiedliches Druckfluid, insbesondere ein Druckfluid unterschiedlicher Farbe, auf. Beispielsweise weisen die zumindest zwei Düsenbalken zueinander unterschiedliche Druckfluide, insbesondere Druckfluide unterschiedlicher Farbe, auf. Alternativ weist der zumindest eine Tintenstrahldruckkopf 04 eines ersten Düsenbalkens zu zumindest einem Tintenstrahldruckkopf 04 zumindest eines zweiten Düsenbalkens ein identisches Druckfluid, insbesondere ein Druckfluid identischer Farbe, auf.

Beispielsweise ist der zumindest eine an dem zumindest einen Formzylinder 03 angeordnete Druckkopf 04, insbesondere Tintenstrahldruckkopf 04, zumindest ein als Tinte ausgebildetes Druckfluid aufweisend ausgebildet. Bevorzugt ist ein Druckkopf 04, insbesondere Tintenstrahldruckkopf 04 und/oder Non-Impact-Druckkopf 04, welcher zumindest eine Tinte, insbesondere farbige Tinte aufweist, als Farbdruckkopf ausgebildet. Vorzugsweise weist der zumindest eine als Farbdruckkopf ausgebildete Druckkopf 04 eine Tinte der Farbe Cyan und/oder Magenta und/oder Yellow und/oder Schwarz auf. Beispielsweise alternativ weist der zumindest eine als Farbdruckkopf ausgebildete Druckkopf 04 eine Sonderfarbe auf.

Die Druckmaschine weist zumindest ein Druckwerk auf. Im Falle der Tiefdruckmaschine, insbesondere Intaglio-Tiefdruckmaschine, ist das zumindest eine Druckwerk als Tiefdruckwerk, vorzugsweise als Intaglio-Tiefdruckwerk, ausgebildet. Das zumindest eine Tiefdruckwerk, bevorzugt Intaglio-Tiefdruckwerk, weist den zumindest einen Formzylinder 03 und den zumindest einen Gegendruckzylinder 01 auf. Das zumindest eine Tiefdruckwerk der Tiefdruckmaschine, bevorzugt Intaglio-Tiefdruckwerk, umfasst zumindest den zumindest einen Formzylinder 03 und den zumindest einen Druckkopf 04, insbesondere Tintenstrahldruckkopf 04, und den zumindest einen Gegendruckzylinder 01.

Bevorzugt ist entlang des Transportweges von Substrat 10 nach dem zumindest einen Formzylinder 03, insbesondere nach dem zumindest einen Kontaktbereich des zumindest einen Formzylinders 03 zu dem zumindest einen Gegendruckzylinder 01 und/oder nach der Druckstelle, zumindest ein Trockner 07 angeordnet. Bevorzugt ist der zumindest eine Trockner 07 entlang eines Transportweges von Substrat 10 nach dem zumindest einen Formzylinder 03 und/oder vor einem Ablegen des mindestens einen Substrates 10 in zumindest einem Auslagestapel angeordnet. Der zumindest eine Trockner 07 ist bevorzugt außerhalb des Transportweges angeordnet und auf den Transportweg gerichtet. Insbesondere ist der zumindest eine Trockner 07 auf diejenige Seite des zumindest einen Substrates 10 gerichtet, welche durch den zumindest einen Formzylinder 03 mit dem zumindest einen Druckfluid bedruckt ist. Der zumindest eine Trockner 07 ist bevorzugt als Strahlungstrockner und/oder Elektronenstrahltrockner und/oder UV-Trockner (Ultraviolett-Strahlungs-Trockner) und/oder Infrarotstrahlungstrockner (IR-Trockner) und/oder Nahinfrarotstrahlungstrockner (NIR-Trockner) ausgebildet. Bevorzugt weist der zumindest eine Trockner 07 Elektronenstrahlung und/oder UV-Strahlung (Ultraviolettstrahlung) und/oder Infrarotstrahlung (IR-Strahlung) und/oder NIR-Strahlung (Nahinfrarotstrahlung) als Strahlungsform auf. Nahinfrarotstrahlung beschreibt dabei Strahlung der kurzwelligen Infrarotstrahlung mit Wellenlängen von mindestens 760 nm (siebenhundertsechzig Nanometer) bis maximal 3.000 nm (dreitausend Nanometer), vorzugsweise bis maximal 2.500 nm (zweitausendfünfhundert Nanometer), weiter bevorzugt bis maximal 1.400 nm (tausendvierhundert Nanometer). Beispielsweise sind zumindest zwei Trockner 07 nach dem zumindest einen Formzylinder 03, insbesondere nach dem zumindest einen Kontaktbereich des zumindest einen Formzylinders 03 zu dem zumindest einen Gegendruckzylinder 01, angeordnet. Bevorzugt ist zumindest einer der zumindest zwei Trockner 07 an dem zumindest einen Transferzylinder 11, bevorzugt am zweiten Transferzylinder 11, entlang des Transportweges nach dem zumindest einen Formzylinder 03 angeordnet. Bevorzugt sind die zumindest zwei Trockner 07 auf die selbe Seite des zumindest einen Substrates 10 gerichtet. Beispielsweise weisen die zumindest zwei Trockner 07 identische Strahlungsformen, insbesondere Elektronenstrahlung und/oder UV-Strahlung und/oder Infrarotstrahlung und/oder NIR-Strahlung, auf. Alternativ weisen die zumindest zwei Trockner 07 voneinander verschiedene Strahlungsformen auf. Insbesondere ist der zumindest eine Trockner 07 das zumindest eine Druckfluid auf dem jeweiligen Substrat 10 zumindest teilweise trocknend ausgebildet. Bevorzugt wird zumindest das Druckfluid des zumindest einen Druckkopfes 04 durch den zumindest einen als Strahlungstrockner und/oder Elektronenstrahltrockner und/oder UV-Trockner und/oder Infrarotstrahlungstrockner und/oder NIR-Trockner ausgebildeten Trockner 07 getrocknet.

In einer Ausführung ist an dem zumindest einen Formzylinder 03 zumindest eine als Wischeinrichtung 05 ausgebildete Reinigungseinrichtung 05 angeordnet. Es ist entlang der Rotationsrichtung des zumindest einen Formzylinders 03 nach dem zumindest einen Tintenstrahldruckkopf 04 und vor dem Kontaktbereich des zumindest einen Formzylinders 03 mit dem zumindest einen Gegendruckzylinder 01 die zumindest eine als Wischeinrichtung 05 ausgebildete Reinigungseinrichtung 05 angeordnet. Vorzugsweise umfasst die zumindest eine vorzugsweise als Wischeinrichtung 05 ausgebildete Reinigungseinrichtung 05 zumindest einen Wischzylinder. Bevorzugt ist die zumindest eine Reinigungseinrichtung 05 mit zumindest einem Wischzylinder ausgebildet.

Vorzugsweise ist der zumindest eine Wischzylinder an den zumindest einen Formzylinder 03 angestellt. Beispielsweise weist der zumindest eine Wischzylinder im Produktionsbetrieb eine entgegengesetzte Drehrichtung zu dem zumindest einen zugeordneten Formzylinder 03 auf, wobei die Umfangsgeschwindigkeit des Wischzylinders beispielsweise höher ist als die Umfangsgeschwindigkeit des betreffenden Formzylinders 03. Beispielsweise alternativ weist der zumindest eine Wischzylinder im Produktionsbetrieb die selbe Drehrichtung zu dem zumindest einen zugeordneten Formzylinder 03 auf. Bevorzugt ist die zumindest eine insbesondere als Wischeinrichtung 05 ausgebildete Reinigungseinrichtung 05 Druckfluid von der zumindest einen Druckplatte 02 entfernend ausgebildet, insbesondere jenes Druckfluid, welches außerhalb der zumindest einen Gravur auf der zumindest einen Druckplatte 02 platziert ist. Der zumindest eine Wischzylinder ist bevorzugt in Reinigungsflüssigkeit, bevorzugt auch Waschfluid genannt, eintauchend ausgebildet. Bevorzugt zusätzlich oder alternativ weist die zumindest eine Wischeinrichtung 05 zumindest eine den Wischzylinder mit Reinigungsflüssigkeit besprühende Düse auf. Bevorzugt zusätzlich oder alternativ ist die zumindest eine Wischeinrichtung 05 den zumindest einen Wischzylinder reinigend ausgebildet, vorzugsweise mit jeder Umdrehung des Wischzylinders. Der zumindest eine Wischzylinder steht bevorzugt mit einem Waschfluidvorrat in Kontakt, bevorzugt Tauchkontakt. Vorzugsweise wird durch die Reinigungsflüssigkeit die Mantelfläche des Wischzylinders von dem am Formzylinder 03 abgenommenen Druckfluid befreit. Hierzu kann der Wischzylinder in ein Waschfluid eintauchen und vorzugsweise zusätzlich oder alternativ durch geeignete Einrichtungen, z. B. Rakel und/oder Bürsten, abgestreift werden. Das Waschfluid ist beispielsweise in einem Fluidbehältnis, z. B. einem Waschkasten, bevorratet, in welchen der Wischzylinder zu dessen Reinigung teilweise eintaucht.

An dem zumindest einen Formzylinder 03 ist zumindest ein Farbwerk 18 und/oder zumindest ein Farbsammelzylinder 12, welchem zumindest ein Farbwerk 18, bevorzugt das zumindest eine Farbwerk 18, zugeordnet ist, angeordnet. Bevorzugt ist das zumindest eine Farbwerk 18 und/oder der zumindest eine Farbsammelzylinder 12 entlang der Rotationsrichtung des zumindest einen Formzylinders 03 vor dem Kontaktbereich des zumindest einen Formzylinders 03 mit dem zumindest einen Gegendruckzylinder 01 angeordnet. Bevorzugt umfasst das zumindest eine Farbwerk 18 zumindest einen Farbkasten 16 mit zumindest einer als Duktorwalze 14 ausgebildeten Walze 14, sowie zumindest eine als Farbauftragswalze 15 ausgebildete Walze 15. Bevorzugt umfasst das zumindest eine Farbwerk 18 weiterhin zumindest eine als Schablonenwalze 13 ausgebildete Walze 13 und/oder zumindest eine als Reibwalze 17 ausgebildete Walze 17. Bevorzugt wird zumindest ein vorzugsweise als Tinte ausgebildetes Druckfluid, insbesondere zumindest ein farbiges Druckfluid, aus dem zumindest einen Farbkasten 16 über die zumindest eine Walze 13; 14; 15; 17 auf den zumindest einen Farbsammelzylinder 12 übertragen. Das zumindest eine Druckfluid des zumindest einen Farbwerks 18 und/oder Farbsammelzylinders 12 ist in einer Ausführung als Tinte, bevorzugt als Tiefdrucktinte, ausgebildet. Beispielsweise weist das zumindest eine Druckfluid des zumindest einen Farbwerks 18 und/oder des zumindest einen Farbsammelzylinders 12 zumindest eine Farbe auf, beispielsweise gelb und/oder grün und/oder rot und/oder blau und/oder schwarz und/oder zumindest eine Sonderfarbe.

Bevorzugt sind mindestens zwei Farbwerke 18, beispielsweise mindestens vier Farbwerke 18, bevorzugt mindestens sechs Farbwerke 18, an dem zumindest einen Farbsammelzylinder 12 angeordnet. Der zumindest eine Farbsammelzylinder 12 weist bevorzugt zumindest das jeweilige Druckfluid des zumindest einen Farbwerks 18, bevorzugt der zumindest zwei Farbwerke 18, auf. Insbesondere sind die zumindest zwei Druckfluide der zumindest zwei Farbwerke 18 insbesondere in Umfangsrichtung des Farbsammelzylinders 12 hintereinander und/oder bevorzugt zusätzlich orthogonal zu der Umfangsrichtung nebeneinander auf dem zumindest einen Farbsammelzylinder 12 anordenbar und/oder angeordnet. Bevorzugt ist das zumindest eine Tiefdruckwerk als Druckwerk eines indirekten Tiefdrucks ausgebildet. Hierbei ist insbesondere der zumindest eine Farbsammelzylinder 12 zwischen dem zumindest einen Farbwerk 18 und dem zumindest einen Formzylinder 03 angeordnet. Dadurch entsteht ein vorzugsweise indirekter Farbübertrag von dem zumindest einen Farbwerk 18 auf den zumindest einen Formzylinder 03.

In einer Ausführung wird der zumindest eine Formzylinder 03 durch den zumindest einen Farbsammelzylinder 12 mit dem zumindest einen Druckfluid, insbesondere dem zumindest einen insbesondere als Tinte ausgebildeten Druckfluid, weiter bevorzugt dem zumindest einen farbigen Druckfluid, zumindest teilweise, insbesondere im Bereich der zumindest einen Gravur und/oder zumindest in der zumindest einen Gravur, weiter bevorzugt ausschließlich in der zumindest einen Gravur, eingefärbt. Alternativ oder zusätzlich wird der zumindest eine Formzylinder 03 durch das zumindest eine Farbwerk 18 mit dem zumindest einen Druckfluid, insbesondere dem zumindest einen insbesondere als Tinte ausgebildeten Druckfluid, weiter bevorzugt dem zumindest einen farbigen Druckfluid, zumindest teilweise, insbesondere im Bereich der zumindest einen Gravur und/oder zumindest in der zumindest einen Gravur, weiter bevorzugt ausschließlich in der zumindest einen Gravur, eingefärbt. Es färbt das zumindest eine Farbwerk 18 und/oder der zumindest eine Farbsammelzylinder 12 die zumindest eine Gravur des zumindest einen Formzylinders 03 mit zumindest einem als Tinte ausgebildeten Druckfluid ein. Bevorzugt ist entlang der Rotationsrichtung des zumindest einen Formzylinders 03 nach dem zumindest einen Farbsammelzylinder 12 die zumindest eine Reinigungseinrichtung 05 an dem zumindest einen Formzylinder 03 angeordnet, welche überschüssiges Druckfluid, welches den Formzylinder 03 außerhalb der zumindest einen Gravur einfärbt, zumindest teilweise entfernt. Vorzugsweise ist die zumindest eine Reinigungseinrichtung 05 entlang der Rotationsrichtung des zumindest einen Formzylinders 03 nach dem zumindest einen Farbwerk 18 und/oder nach dem zumindest einen Farbsammelzylinder 12 an dem zumindest einen Formzylinder 03 angeordnet. Die zumindest eine Wischeinrichtung 05 ist bevorzugt entlang der Rotationsrichtung des Formzylinders 03 nach dem zumindest einen Farbwerk 18 und/oder Farbsammelzylinder 12 und/oder nach dem zumindest einen Druckkopf 04 angeordnet. Vorzugsweise ist die zumindest eine bevorzugt als Wischeinrichtung 05 ausgebildete Reinigungseinrichtung 05 entlang der Rotationsrichtung des zumindest einen Formzylinders 03 nach dem zumindest einen Druckkopf 04 und nach dem zumindest einen Farbwerk 18 und/oder Farbsammelzylinder 12 an dem zumindest einen Formzylinder 03 angeordnet. Bevorzugt ist das zumindest eine Farbwerk 18 und/oder der zumindest eine Farbsammelzylinder 12 entlang der Rotationsrichtung des zumindest einen Formzylinders 03 zwischen dem zumindest einen Druckkopf 04 und der zumindest einen bevorzugt als Wischeinrichtung 05 ausgebildeten Reinigungseinrichtung 05 angeordnet. In einer Ausführung ist die zumindest eine als Wischeinrichtung 05 ausgebildete Reinigungseinrichtung 05 entlang der Rotationsrichtung des zumindest einen Formzylinders 03 vor dem bevorzugt als Druckstelle ausgebildeten Kontaktbereich des zumindest einen Formzylinders 03 mit dem zumindest einen Gegendruckzylinder 01 angeordnet.

Beispielsweise wirkt der zumindest eine Druckkopf 04, insbesondere Tintenstrahldruckkopf 04 und/oder Non-Impact-Druckkopf 04, nach dem Drop-On-Demand-Prinzip, wobei Druckfluidtropfen bei Bedarf gezielt erzeugt werden. Beispielsweise alternativ wirkt der zumindest eine Druckkopf 04, insbesondere Tintenstrahldruckkopf 04 und/oder Non-Impact-Druckkopf 04, als kontinuierlicher Druckkopf 04, wobei kontinuierlich Druckfluidtropfen erzeugt und entsprechend des Bedarfs während ihres Fluges abgelenkt werden.

Die Tiefdruckmaschine, insbesondere das zumindest eine Tiefdruckwerk, umfasst den zumindest einen Druckkopf 04 und/oder Tintenstrahldruckkopf 04 und/oder Inkjet-Druckkopf 04 und/oder Non-Impact-Druckkopf 04, welcher zumindest ein von dem als zumindest eine Tinte ausgebildetem Druckfluid verschiedenes Druckfluid aufweist. In einer bevorzugten Ausführung ist dieser zumindest eine Druckkopf 04 und/oder Tintenstrahldruckkopf 04 und/oder Inkjet-Druckkopf 04 als Beschichtungsdruckkopf ausgebildet. Vorzugsweise weist der zumindest eine Druckkopf 04 zumindest ein Druckfluid auf, welches transparent ausgebildet ist. Bevorzugt zusätzlich oder alternativ ist das zumindest eine Druckfluid des zumindest einen Druckkopfes 04, bevorzugt des zumindest einen Beschichtungsdruckkopfes, als Lack und/oder als UV-Lack, beispielsweise als Klarlack, ausgebildet. Bevorzugt bildet das zumindest eine Druckfluid des zumindest einen Druckkopfes 04, bevorzugt des zumindest einen Beschichtungsdruckkopfes, zumindest eine Schutzschicht und/oder zumindest einen Schutzfilm auf dem zumindest einen durch die Tiefdruckmaschine, insbesondere Intaglio-Tiefdruckmaschine, bedruckten und/oder bedruckbaren Substrat 10. Insbesondere weist die Tiefdruckmaschine, insbesondere Intaglio-Tiefdruckmaschine, zumindest einen Düsenbalken auf, welcher zumindest zwei Druckköpfe 04, bevorzugt eine Mehrzahl von Druckköpfen 04, umfasst, welche Druckköpfe 04 bevorzugt orthogonal zu dem Transportweg und/oder zumindest teilweise nebeneinander angeordnet sind.

Beispielsweise in zumindest einer Ausführung bringt der zumindest eine Druckkopf 04 zumindest eine Nummerierung und/oder zumindest ein Symbol und/oder zumindest eine Markierung auf das zumindest eine Substrat 10 auf.

Bevorzugt ist der zumindest eine Druckkopf 04, bevorzugt zumindest der zumindest eine Beschichtungsdruckkopf, Druckfluid als dünne Schicht, bevorzugt als dünne transparente Schicht, auf das mindestens eine Substrat 10 auftragend ausgebildet. Bevorzugt bildet das zumindest eine Druckfluid des zumindest einen Druckkopfes 04, welches sich bevorzugt von dem zumindest einen als Tinte ausgebildeten Druckfluid unterscheidet, zumindest eine Schutzschicht und/oder zumindest einen Schutzfilm auf dem zumindest einen Substrat 10. Bevorzugt ist die jeweilige Schutzschicht und/oder der jeweilige Schutzfilm zumindest lokal auf der Oberfläche des Substrates 10 angebracht, insbesondere an jener zumindest einen Position, an welcher das betreffende Substrat 10 zumindest ein bevorzugt als Tinte ausgebildetes Druckfluid aufweist. Der zumindest eine Formzylinder 03 ist in einer Ausführung zumindest ein als Tinte ausgebildetes Druckfluid auf zumindest ein Substrat 10 übertragend ausgebildet. Der zumindest eine Druckkopf 04 weist das zumindest eine Druckfluid auf, welches der zumindest eine Druckkopf 04 auf das zumindest eine Substrat 10 an jener Position des zumindest einen als Tinte ausgebildeten Druckfluides direkt oder indirekt übertragend ausgebildet ist. Beispielsweise erzeugt der zumindest eine Druckkopf 04 eine flächige Schicht, welche die Oberfläche des Substrates 10 zumindest teilweise, bevorzugt vollständig, bedeckt. Beispielsweise sind zumindest jene Bereiche des Substrates 10, welche eine Schichtdicke an als Tinte ausgebildetem Druckfluid von mindestens 5 µm (fünf Mikrometer), bevorzugt von mindestens 15 µm (fünfzehn Mikrometer), weiter bevorzugt von mindestens 25 µm (fünfundzwanzig Mikrometer), aufweisen, insbesondere zusätzlich mit dem zumindest einen Druckfluid des zumindest einen Druckkopfes 04 eingefärbt und/oder beschichtet.

In einer Ausführung umfasst die Tiefdruckmaschine, insbesondere Intaglio-Tiefdruckmaschine, zumindest einen an dem zumindest einen Formzylinder 03 angeordneten Druckkopf 04. Zusätzlich oder alternativ umfasst die Tiefdruckmaschine, insbesondere Intaglio-Tiefdruckmaschine, zumindest einen an dem zumindest einen Gegendruckzylinder 01 angeordneten Druckkopf 04. Die Tiefdruckmaschine umfasst den zumindest einen Druckkopf 04, welcher an dem zumindest einen Formzylinder 03 oder an dem zumindest einen Gegendruckzylinder 01 angeordnet ist. Bevorzugt ist der betreffende zumindest eine Druckkopf 04 so an dem zumindest einen Formzylinder 03 angeordnet, dass die zumindest eine Düse und/oder Öffnung des Druckkopfes 04 auf den zumindest einen Formzylinder 03 gerichtet ist und/oder dass Druckfluid den Druckkopf 04 in Richtung der Oberfläche des zumindest einen Formzylinders 03 verlassend ausgebildet ist. Bevorzugt alternativ ist der betreffende zumindest eine Druckkopf 04 so an dem zumindest einen Gegendruckzylinder 01 angeordnet, dass die zumindest eine Düse und/oder Öffnung des Druckkopfes 04 auf den zumindest einen Gegendruckzylinder 01 gerichtet ist und/oder dass Druckfluid den Druckkopf 04 in Richtung der Oberfläche des zumindest einen Gegendruckzylinders 01 verlassend ausgebildet ist.

In einer Ausführung ist der zumindest eine Druckkopf 04, bevorzugt zumindest ein Druckkopf 04 der Druckköpfe 04, vorzugsweise zumindest ein Beschichtungsdruckkopf und/oder zumindest ein Farbdruckkopf, an dem zumindest einen Formzylinder 03 angeordnet. Bevorzugt ist der zumindest eine Druckkopf 04, bevorzugt der zumindest eine Beschichtungsdruckkopf, entlang der Rotationsrichtung des Formzylinders 03 als erster Druckkopf 04 nach der zumindest einen Druckstelle angeordnet. Bevorzugt ist der zumindest eine Druckkopf 04 entlang der Rotationsrichtung des Formzylinders 03 der erste Druckkopf 04, welcher die zumindest eine Gravur mit Druckfluid einfärbend ausgebildet ist. Der zumindest eine Druckkopf 04 ist die zumindest eine Gravur vor einem Einfärben mit dem zumindest einen als Tinte ausgebildeten Druckfluid mit dem zumindest einen Druckfluid des jeweiligen Druckkopfes 04 einfärbend ausgebildet.

Bevorzugt ist entlang der Rotationsrichtung des Formzylinders 03 nach dem zumindest einen Druckkopf 04 der zumindest eine Farbsammelzylinder 12 mit dem zumindest einen Farbwerk 18 und/oder das zumindest eine Farbwerk 18 angeordnet. Das zumindest eine Farbwerk 18 weist zumindest ein als Tinte ausgebildetes Druckfluid auf. Das zumindest eine Farbwerk 18 und/oder der zumindest eine Farbsammelzylinder 12 ist in einer Ausführung die zumindest eine Gravur des zumindest einen Formzylinders 03 mit zumindest einem als Tinte ausgebildeten Druckfluid einfärbend ausgebildet. Entlang der Rotationsrichtung des zumindest einen Formzylinders 03 ist nach dem Kontaktbereich der zumindest eine Druckkopf 04 angeordnet und bevorzugt ist nach dem zumindest einen Druckkopf 04 das zumindest eine Farbwerk 18 und/oder der zumindest eine Farbsammelzylinder 12 angeordnet.

Bevorzugt zusätzlich oder alternativ ist an dem zumindest einen Formzylinder 03 entlang dessen Rotationsrichtung nach dem zumindest einen Druckkopf 04, bevorzugt welcher das vorzugsweise von Tinte verschiedene Druckfluid aufweist und/oder welcher bevorzugt als Beschichtungsdruckkopf ausgebildet ist, zumindest ein weiterer Druckkopf 04, beispielsweise mindestens vier weitere Druckköpfe 04, angeordnet, bevorzugt welche ein vorzugsweise als Tinte ausgebildetes Druckfluid aufweisen und/oder welche bevorzugt als Farbdruckköpfe ausgebildet sind. Innerhalb der zumindest einen Gravur sind die zumindest zwei Druckfluide, mit welchen der zumindest eine Formzylinder 03 vorzugsweise nacheinander eingefärbt wurde, bevorzugt voneinander separiert, weiter bevorzugt übereinander geschichtet, angeordnet. Aufgrund des Übertrags der zumindest zwei Druckfluide aus der zumindest einen Gravur auf das zumindest eine Substrat 10 ist bevorzugt das zumindest eine vorzugsweise als Tinte ausgebildete Druckfluid unterhalb des zumindest einen vorzugsweise von Tinte verschiedenen Druckfluides des zumindest einen Druckkopfes 04, vorzugsweise des Beschichtungsdruckkopfes, auf dem Substrat 10 angeordnet. Insbesondere wird somit zumindest eine Schutzschicht und/oder ein Schutzfilm auf dem Substrat 10 über dem zumindest einen insbesondere als Tinte ausgebildeten Druckfluid, beispielsweise in einem lokal begrenzten Bereich oder flächig, durch das zumindest eine Druckfluid des zumindest einen Druckkopfes 04 erzeugt. Vorzugsweise zusätzlich ist das durch den zumindest einen Druckkopf 04 aufgetragene Druckfluid in der zumindest einen Gravur als Separationsmittel zwischen der inneren Oberfläche der Gravur und dem Druckfluid vorzugsweise aufgetragen durch den zumindest einen Farbsammelzylinder 12 mit dem zumindest einen Farbwerk 18 und/oder durch das zumindest eine Farbwerk 18 und/oder durch den zumindest einen weiteren Druckkopf 04, bevorzugt den Farbdruckkopf, wirkend ausgebildet. Bevorzugt ist dadurch das zumindest eine Druckfluid, insbesondere mit welchem die zumindest eine Gravur durch den zumindest einen Farbsammelzylinder 12 mit dem zumindest einen Farbwerk 18 und/oder den zumindest einen weiteren Druckkopf 04 eingefärbt wurde, aus der zumindest einen Gravur vorzugsweise vollständig auf das zumindest eine Substrat 10 übertragbar und/oder wird vorzugsweise vollständig übertragen.

Zusätzlich oder alternativ ist in einer Ausführung der zumindest eine Druckkopf 04, bevorzugt der zumindest eine Beschichtungsdruckkopf, an dem zumindest einen Gegendruckzylinder 01 entlang des Transportweges des mindestens einen Substrates 10 nach der zumindest einen Druckstelle zwischen dem zumindest einen Formzylinder 03 und dem zumindest einen Gegendruckzylinder 01 angeordnet. Dieser Druckkopf 04 ist bevorzugt zumindest jene Stellen auf dem Substrat 10 mit Druckfluid einfärbend ausgebildet, auf welche bereits an der zumindest einen Druckstelle Druckfluid aufgebracht wurde. Insbesondere wird somit zumindest eine Schutzschicht und/oder ein Schutzfilm auf dem Substrat 10 über dem zumindest einen insbesondere als Tinte ausgebildeten Druckfluid, beispielsweise in einem lokal begrenzten Bereich oder flächig, durch das zumindest eine Druckfluid des zumindest einen Druckkopfes 04 erzeugt.

Beispielsweise umfasst die Tiefdruckmaschine den zumindest einen Druckkopf 04, welcher bevorzugt ein von Tinte verschiedenes Druckfluid aufweist, lediglich an einer der beiden Positionen, also entweder angeordnet an dem zumindest einen Gegendruckzylinder 01 oder an dem zumindest einen Formzylinder 03. Alternativ umfasst die Tiefdruckmaschine beispielsweise Druckköpfe 04 an mindestens zwei Positionen innerhalb der Tiefdruckmaschine, bevorzugt zumindest einen Druckkopf 04 angeordnet an dem zumindest einen Gegendruckzylinder 01 und zumindest einen Druckkopf 04 angeordnet an dem zumindest einen Formzylinder 03. Vorzugsweise umfasst die Tiefdruckmaschine, insbesondere Intaglio-Tiefdruckmaschine, zumindest zwei Druckköpfe 04, wobei zumindest ein Druckkopf 04 an dem zumindest einen Gegendruckzylinder 01 angeordnet ist und wobei zumindest ein Druckkopf 04 an dem zumindest einen Formzylinder 03 angeordnet ist.

Insbesondere ist nach dem zumindest einen Tiefdruckwerk zumindest eine Auslage des mindestens einen Substrates 10 angeordnet. Bevorzugt wird vorzugsweise bedrucktes Substrat 10 in der zumindest einen Auslage an zumindest einer Sammelposition gesammelt, beispielsweise in Form zumindest eines Auslagestapels bei bogenförmigem Substrat 10 oder in Form zumindest einer Rolle bei bahnförmigem Substrat 10. Insbesondere weist die zumindest eine Auslage zumindest einen Auslagestapel oder zumindest eine Rolle auf. Bevorzugt weist der zumindest eine Auslagestapel eine Stapelhöhe von mindestens 100 Substraten 10, bevorzugt von mindestens 300 Substraten 10, weiter bevorzugt von mindestens 500 Substraten 10, weiter bevorzugt von mindestens 800 Substraten 10, auf.

Bevorzugt ist der zumindest eine Trockner 07 entlang des Transportweges des mindestens einen Substrates 10 nach dem zumindest einen Formzylinder 03 und/oder vor der zumindest einen Sammelposition des mindestens einen Substrates 10 der zumindest einen Auslage angeordnet. Bevorzugt ist der zumindest eine Trockner 07, vorzugsweise zumindest einer der Trockner 07, vor der zumindest einen Auslage angeordnet. Beispielsweise zusätzlich oder alternativ ist der zumindest eine Trockner 07, vorzugsweise zumindest einer der Trockner 07, in der zumindest einen Auslage jedoch vor der zumindest einen Sammelposition des mindestens einen Substrates 10 angeordnet. Bevorzugt ist zumindest einer der Trockner 07 als UV-Trockner ausgebildet.

Beispielsweise weisen die zumindest zwei voneinander verschiedenen Druckfluide, insbesondere das zumindest eine vorzugsweise als Tinte ausgebildete Druckfluid und das zumindest eine vorzugsweise von Tinte verschiedene Druckfluid, ein zueinander verschiedenes Trocknungsverhalten auf. Bevorzugt ist zumindest das Druckfluid des zumindest einen Druckkopfes 04, bevorzugt das von Tinte verschiedene Druckfluid, unter UV-Strahlung (ultraviolette Strahlung) vernetzend und/oder durch UV-Strahlung trocknend und/oder trockenbar ausgebildet. Beispielsweise ist das zumindest eine Druckfluid des zumindest einen Farbwerks 18 durch Wärmestrahlung, beispielsweise Infrarot-Strahlung und/oder Wärme, oder UV-Strahlung oder Elektronenstrahlung trocknend und/oder trockenbar ausgebildet. Bevorzugt ist zumindest das Druckfluid, welches durch den zumindest einen Druckkopf 04 ausgestoßen wurde und/oder welches der zumindest eine Druckkopf 04 aufweist, bevorzugt zumindest das von Tinte verschiedene Druckfluid, vor der Ankunft des Substrates 10 in der Auslage, insbesondere in der Sammelposition, und/oder vor dem Ablegen eines bogenförmigen Substrates 10 auf einem Auslagestapel oder vor einem Aufrollen eines bahnförmigen Substrates 10 in der Auslage getrocknet.

Das zumindest eine Druckfluid wird auf das zumindest eine Substrat 10 aufgebracht.

Dabei wird das zumindest eine als Tinte ausgebildete Druckfluid auf das zumindest eine Substrat 10 aufgebracht. Mittels des zumindest einen Druckkopfes 04 wird das zumindest eine von dem als zumindest eine Tinte ausgebildeten Druckfluid verschiedenes Druckfluid indirekt oder direkt auf das zumindest eine Substrat 10 aufgebracht.

Vorzugsweise beschreibt ein indirekter Auftrag von Druckfluid auf das zumindest eine Substrat 10 im Vorangegangenen und im Folgenden einen Auftrag mit zumindest einem eine Übergabe von Druckfluid darstellenden Zwischenschritt. Mindestens ein Bestandteil der Tiefdruckmaschine, bevorzugt zumindest der zumindest eine Formzylinder 03 und/oder beispielsweise der zumindest eine Farbsammelzylinder 12, nimmt das Druckfluid von einem Druckfluid ausstoßenden und/oder abgebenden Bestandteil der Tiefdruckmaschine, vorzugsweise dem zumindest einen Farbwerk 18 und/oder vorzugsweise dem zumindest einem Druckkopf 04, entgegen, bevor das zumindest eine Druckfluid auf das zumindest eine Substrat 10 übertragen wird.

Vorzugsweise beschreibt ein direkter Auftrag von Druckfluid auf das zumindest eine Substrat 10 im Vorangegangenen und im Folgenden einen Auftrag von Druckfluid von dem zumindest einen Druckfluid ausstoßenden und/oder abgebenden Bestandteil, vorzugsweise dem zumindest einen Farbwerk 18 und/oder vorzugsweise dem zumindest einem Druckkopf 04, direkt auf das zumindest eine Substrat 10, bevorzugt ohne zumindest einen eine Übergabe von Druckfluid darstellenden Zwischenschritt.

In einer Ausführung bringt der zumindest eine Druckkopf 04 dessen Druckfluid indirekt auf das zumindest eine Substrat 10 mittels zumindest eines Einfärbens des zumindest einen Formzylinders 03 durch den zumindest einen Druckkopf 04 auf.

Zusätzlich färbt der zumindest eine Druckkopf 04 die zumindest eine Gravur mit dem Druckfluid des Druckkopfes 04 vor einem Einfärben der zumindest einen Gravur mit einem als Tinte ausgebildetem Druckfluid ein.

Zusätzlich oder alternativ bringt der zumindest eine Druckkopf 04 dessen Druckfluid an dem zumindest einen Gegendruckzylinder 01 entlang des Transportweges des mindestens einen Substrates 10 nach der zumindest einen Druckstelle zwischen dem zumindest einen Formzylinder 03 und dem zumindest einen Gegendruckzylinder 01 direkt auf das zumindest eine Substrat 10 auf.

Bevorzugt zusätzlich oder alternativ wird zumindest das Druckfluid des Druckkopfes 04 entlang des Transportweges von Substrat 10 nach dem zumindest einen Formzylinder 03 und/oder vor der zumindest einen Sammelposition von Substrat 10 der zumindest einen Auslage getrocknet.

Bevorzugt zusätzlich oder alternativ wird der zumindest eine Formzylinder 03, bevorzugt zumindest die Oberfläche des zumindest einen Formzylinders 03, durch die zumindest eine vorzugsweise als Wischeinrichtung 05 ausgebildete Reinigungseinrichtung 05 gereinigt. Bevorzugt taucht der zumindest eine Wischzylinder in Reinigungsflüssigkeit ein und/oder vorzugsweise wird der zumindest eine Wischzylinder mit Reinigungsflüssigkeit besprüht und/oder vorzugsweise reinigt die zumindest eine Wischeinrichtung 05 den zumindest einen Wischzylinder.

### Bezugszeichenliste

- 01: Gegendruckzylinder, Transportzylinder, Druckzylinder
- 02: Druckform, Druckplatte
- 03: Formzylinder, Plattenzylinder, Intagliozylinder, Druckformzylinder
- 04: Druckkopf, Tintenstrahldruckkopf, Inkjet-Druckkopf, Non-Impact-Druckkopf
- 05: Reinigungseinrichtung, Wischeinrichtung
- 06: Transportmittel, Transferzylinder
- 07: Trockner
- 08: Auflage
- 09: Transportmittel, Zufuhreinrichtung, Schwinggreifer, Förderrolle
- 10: Substrat
- 11: Transportmittel, Transferzylinder
- 12: Farbsammelzylinder
- 13: Walze, Schablonenwalze
- 14: Walze, Duktorwalze
- 15: Walze, Farbauftragswalze
- 16: Farbkasten
- 17: Walze, Reibwalze
- 18: Farbwerk
- 19: Rolle
- 20: Transportmittel, Fördersystem, Bandsystem

## Patentansprüche

1. Intaglio-Tiefdruckmaschine mit zumindest einem Tiefdruckwerk mit zumindest einem Formzylinder (03) und zumindest einem Gegendruckzylinder (01), wobei an dem zumindest einen Formzylinder (03) zumindest ein Farbwerk (18) und/oder zumindest ein Farbsammelzylinder (12) mit zumindest einem zugeordneten Farbwerk (18) angeordnet ist, wobei die Intaglio-Tiefdruckmaschine zumindest einen Druckkopf (04) umfasst, welcher an dem zumindest einen Gegendruckzylinder (01) angeordnet ist, oder wobei die Intaglio-Tiefdruckmaschine zumindest einen Druckkopf (04) umfasst, welcher an dem zumindest einen Formzylinder (03) angeordnet ist, wobei bei einer Anordnung des zumindest einen Druckkopfes (04) an dem zumindest einen Formzylinder (03) zumindest eine an dem zumindest einen Formzylinder (03) angeordnete Wischeinrichtung (05) entlang der Rotationsrichtung des zumindest einen Formzylinders (03) nach dem zumindest einen Druckkopf (04) angeordnet ist und die zumindest eine Wischeinrichtung (05) entlang der Rotationsrichtung des zumindest einen Formzylinders (03) vor einem Kontaktbereich des zumindest einen Formzylinders (03) mit dem zumindest einen Gegendruckzylinder (01) angeordnet ist.

2. Intaglio-Tiefdruckmaschine nach Anspruch 1, **dadurch gekennzeichnet, dass** der zumindest eine Druckkopf (04) an dem zumindest einen Formzylinder (03) und das zumindest eine Farbwerk (18) und/oder der zumindest eine Farbsammelzylinder (12) entlang der Rotationsrichtung des Formzylinders (03) nach dem zumindest einen Druckkopf (04) angeordnet ist und/oder dass das zumindest eine Farbwerk (18) und/oder der zumindest eine Farbsammelzylinder (12) entlang der Rotationsrichtung des zumindest einen Formzylinders (03) vor einem Kontaktbereich des zumindest einen Formzylinders (03) mit dem zumindest einen Gegendruckzylinder (01) angeordnet ist.

3. Intaglio-Tiefdruckmaschine nach Anspruch 1 oder 2, **dadurch gekennzeichnet, dass** der zumindest eine Formzylinder (03) zumindest eine Druckplatte (02) mit zumindest einer Gravur aufweist und/oder dass zumindest ein Trockner (07) entlang eines Transportweges mindestens eines Substrates (10) nach dem zumindest einen Formzylinder (03) und/oder vor zumindest einer Sammelposition mindestens eines Substrates (10) zumindest einer Auslage angeordnet ist.

4. Intaglio-Tiefdruckmaschine nach Anspruch 1 oder 2 oder 3, **dadurch gekennzeichnet, dass** an dem zumindest einen Formzylinder (03) entlang dessen Rotationsrichtung nach dem zumindest einen Druckkopf (04) zumindest ein weiterer Druckkopf (04) angeordnet ist.

5. Intaglio-Tiefdruckmaschine nach Anspruch 1 oder 2 oder 3 oder 4, **dadurch gekennzeichnet, dass** der zumindest eine Druckkopf (04) zumindest ein Druckfluid aufweist, welches transparent ausgebildet ist, und/oder dass das zumindest eine Druckfluid des zumindest einen Druckkopfes (04) als Lack und/oder als UV-Lack ausgebildet ist und/oder dass das zumindest eine Druckfluid des zumindest einen Druckkopfes (04) zumindest eine Schutzschicht und/oder zumindest einen Schutzfilm auf zumindest einem durch die Intaglio-Tiefdruckmaschine bedruckten und/oder bedruckbaren Substrat (10) bildet.

6. Intaglio-Tiefdruckmaschine nach Anspruch 1 oder 2 oder 3 oder 4 oder 5, **dadurch gekennzeichnet, dass** die zumindest eine Wischeinrichtung (05) entlang der Rotationsrichtung des zumindest einen Formzylinders (03) nach dem zumindest einen Farbwerk (18) und/oder Farbsammelzylinder (12) angeordnet ist und/oder dass die zumindest eine Wischeinrichtung (05) zumindest einen Wischzylinder umfasst.

7. Intaglio-Tiefdruckmaschine nach Anspruch 1 oder 3 oder 4 oder 5 oder 6, **dadurch gekennzeichnet, dass** der zumindest eine Druckkopf (04) an dem zumindest einen Gegendruckzylinder (01) entlang eines Transportweges mindestens eines Substrates (10) nach zumindest einer Druckstelle zwischen dem zumindest einen Formzylinder (03) und dem zumindest einen Gegendruckzylinder (01) angeordnet ist.

8. Intaglio-Tiefdruckmaschine nach Anspruch 1 oder 2 oder 3 oder 4 oder 5 oder 6 oder 7, **dadurch gekennzeichnet, dass** die Intaglio-Tiefdruckmaschine zumindest zwei Druckköpfe (04) umfasst, wobei zumindest ein Druckkopf (04) an dem zumindest einen Gegendruckzylinder (01) angeordnet ist und wobei zumindest ein Druckkopf (04) an dem zumindest einen Formzylinder (03) angeordnet ist.

9. Verfahren zum Aufbringen von zumindest einem Druckfluid auf zumindest ein Substrat (10), wobei zumindest eine Intaglio-Tiefdruckmaschine zumindest ein Tiefdruckwerk mit zumindest einem Formzylinder (03) und zumindest einem Gegendruckzylinder (01) umfasst, wobei der zumindest eine Formzylinder (03) zumindest eine Druckplatte (02) mit zumindest einer Gravur aufweist, wobei zumindest ein Farbwerk (18) und/oder zumindest ein Farbsammelzylinder (12) mit zumindest einem zugeordneten Farbwerk (18) die zumindest eine Gravur des zumindest einen Formzylinders (03) mit zumindest einem als Tinte ausgebildeten Druckfluid einfärbt, wobei das zumindest eine als Tinte ausgebildete Druckfluid auf das zumindest eine Substrat (10) aufgebracht wird, wobei die Intaglio-Tiefdruckmaschine zumindest einen Druckkopf (04) umfasst, wobei mittels des zumindest einen Druckkopfes (04) zumindest ein von dem als zumindest eine Tinte ausgebildeten Druckfluid verschiedenes Druckfluid indirekt oder direkt auf das zumindest eine Substrat (10) aufgebracht wird, wobei der zumindest eine Druckkopf (04) dessen Druckfluid an dem zumindest einen Gegendruckzylinder (01) entlang eines Transportweges des mindestens einen Substrates (10) nach zumindest einer Druckstelle zwischen dem zumindest einen Formzylinder (03) und dem zumindest einen Gegendruckzylinder (01) direkt auf das zumindest eine Substrat (10) aufbringt, oder wobei der zumindest eine Druckkopf (04) dessen Druckfluid indirekt auf das zumindest eine Substrat (10) mittels zumindest eines Einfärbens des zumindest einen Formzylinders (03) durch den zumindest einen Druckkopf (04) aufbringt und der zumindest eine Druckkopf (04) die zumindest eine Gravur mit dem Druckfluid des zumindest einen Druckkopfes (04) vor einem Einfärben der zumindest einen Gravur mit einem als Tinte ausgebildeten Druckfluid einfärbt.

10. Verfahren nach Anspruch 9, **dadurch gekennzeichnet, dass** der zumindest eine Druckkopf (04) das zumindest eine Druckfluid aufweist, welches transparent ausgebildet ist, und/oder dass das zumindest eine Druckfluid des zumindest einen Druckkopfes (04) als Lack und/oder als UV-Lack ausgebildet ist und/oder dass das zumindest eine Druckfluid des zumindest einen Druckkopfes (04) zumindest eine Schutzschicht und/oder zumindest einen Schutzfilm auf dem zumindest einen Substrat (10) bildet und/oder dass zumindest das Druckfluid des zumindest einen Druckkopfes (04) entlang eines Transportweges des mindestens einen Substrates (10) nach dem zumindest einen Formzylinder (03) und/oder vor zumindest einer Sammelposition des mindestens einen Substrates (10) zumindest einer Auslage getrocknet wird.

11. Verfahren nach Anspruch 9 oder 10, **dadurch gekennzeichnet, dass** der zumindest eine Formzylinder (03) durch zumindest eine Wischeinrichtung (05) gereinigt wird.

12. Verfahren nach Anspruch 11, **dadurch gekennzeichnet, dass** die zumindest eine Wischeinrichtung (05) zumindest einen Wischzylinder aufweist und/oder dass die zumindest eine Wischeinrichtung (05) entlang der Rotationsrichtung des zumindest einen Formzylinders (03) nach dem zumindest einen Farbwerk (18) und/oder Farbsammelzylinder (12) und/oder nach dem zumindest einen Druckkopf (04) angeordnet ist und/oder dass die zumindest eine Wischeinrichtung (05) entlang der Rotationsrichtung des zumindest einen Formzylinders (03) vor einem Kontaktbereich des zumindest einen Formzylinders (03) mit dem zumindest einen Gegendruckzylinder (01) angeordnet ist.

13. Verfahren nach Anspruch 9 oder 10 oder 11 oder 12, **dadurch gekennzeichnet, dass** zumindest ein durch die Intaglio-Tiefdruckmaschine bedrucktes und/oder bedruckbares Substrat (10) als Bahn oder Bogen ausgebildet ist und/oder dass das zumindest eine Substrat (10) mindestens zwei Nutzen aufweist.

14. Verfahren nach Anspruch 9 oder 10 oder 11 oder 12 oder 13, **dadurch gekennzeichnet, dass** die Intaglio-Tiefdruckmaschine zumindest zwei Druckköpfe (04) umfasst, wobei zumindest ein Druckkopf (04) an dem zumindest einen Gegendruckzylinder (01) angeordnet ist und wobei zumindest ein Druckkopf (04) an dem zumindest einen Formzylinder (03) angeordnet ist.

## Claims

1. Intaglio gravure printing press comprising at least one gravure printing unit, comprising at least one forme cylinder (03) and at least one impression cylinder (01), at least one inking unit (18) and/or at least one ink collecting cylinder (12), including at least one assigned inking unit (18), being arranged at the at least one forme cylinder (03), the intaglio gravure printing press comprising at least one print head (04), which is arranged at the at least one impression cylinder (01), or the intaglio gravure printing press comprising at least one print head (04), which is arranged at the at least one forme cylinder (03), at least one wiping device (05) being arranged at the at least one forme cylinder (03), the at least one wiping device (05) being arranged along the direction of rotation of the at least one forme cylinder (03), downstream from the at least one print head (04), when the at least one print head (04) is arranged at the at least one forme cylinder (03), and the at least one wiping device (05) being arranged along the direction of rotation of the at least one forme cylinder (03), upstream from a contact region of the at least one forme cylinder (03) with the at least one impression cylinder (01) .

2. Intaglio gravure printing press according to claim 1, **characterized in that** the at least one print head (04) at the at least one forme cylinder (03) and the at least one inking unit (18) and/or the at least one ink collecting cylinder (12) are arranged along the direction of rotation of the forme cylinder (03), downstream from the at least one print head (04), and/or that the at least one inking unit (18) and/or the at least one ink collecting cylinder (12) are arranged along the direction of rotation of the at least one forme cylinder (03), upstream from a contact region of the at least one forme cylinder (03) with the at least one impression cylinder (01).

3. Intaglio gravure printing unit according to claim 1 or 2, **characterized in that** the at least one forme cylinder (03) comprises at least one printing plate (02) including at least one engraving, and/or that at least one dryer (07) is arranged along a transport path of at least one substrate (10), downstream from the at least one forme cylinder (03) and/or upstream from at least one collecting position of at least one substrate (10) of at least one delivery.

4. Intaglio gravure printing press according to claim 1 or 2 or 3, **characterized in that** at least one further print head (04) is arranged at the at least one forme cylinder (03) along its direction of rotation, downstream from the at least one print head (04).

5. Intaglio gravure printing press according to claim 1 or 2 or 3 or 4, **characterized in that** the at least one print head (04) comprises at least one printing fluid, which is configured to be transparent, and/or that the at least one printing fluid of the at least one print head (04) is embodied as varnish and/or as UV varnish, and/or that the at least one printing fluid of the at least one print head (04) forms at least one protective layer and/or at least one protective film on at least one substrate (10) that is printed and/or printable by the intaglio gravure printing press.

6. Intaglio gravure printing press according to claim 1 or 2 or 3 or 4 or 5, **characterized in that** the at least one wiping device (05) is arranged along the direction of rotation of the at least one forme cylinder (03), downstream from the at least one inking unit (18) and/or ink collecting cylinder (12), and/or that the at least one wiping device (05) comprises at least one wiping cylinder.

7. Intaglio gravure printing press according to claim 1 or 3 or 4 or 5 or 6, **characterized in that** the at least one print head (04) is arranged at the at least one impression cylinder (01) along a transport path of at least one substrate (10), downstream from at least one printing nip between the at least one forme cylinder (03) and the at least one impression cylinder (01).

8. Intaglio gravure printing press according to claim 1 or 2 or 3 or 4 or 5 or 6 or 7, **characterized in that** the intaglio gravure printing press comprises at least two print heads (04), at least one print head (04) being arranged at the at least one impression cylinder (01), and at least one print head (04) being arranged at the at least one forme cylinder (03).

9. Method for applying at least one printing fluid onto at least one substrate (10), at least one intaglio gravure printing press comprising at least one gravure printing unit comprising at least one forme cylinder (03) and at least one impression cylinder (01), the at least one forme cylinder (03) comprising at least one printing plate (02) including at least one engraving, at least one inking unit (18) and/or at least one ink collecting cylinder (12), including at least one assigned inking unit (18), inking the at least one engraving of the at least one forme cylinder (03) with at least one printing fluid embodied as ink, the at least one printing fluid embodied as ink being applied onto the at least one substrate (10), the intaglio gravure printing press comprising at least one print head (04), at least one printing fluid that is different from the printing fluid embodied as ink being indirectly or directly applied onto the at least one substrate (10) by means of the at least one print head (04), the at least one print head (04) directly applying its printing fluid onto the at least one substrate (10) at the at least one impression cylinder (01) along a transport path of the at least one substrate (10), downstream from at least one printing nip between the at least one forme cylinder (03) and the at least one impression cylinder (01), or the at least one print head (04) indirectly applying its printing fluid onto the at least one substrate (10) by means of the at least one forme cylinder (03) being inked by the at least one print head (04), and the at least one print head (04) inking the at least one engraving with the printing fluid of the at least one print head (04) prior to the at least one engraving being inked with the printing fluid that is embodied as ink.

10. Method according to claim 9, **characterized in that** the at least one print head (04) comprises the at least one printing fluid, which is configured to be transparent, and/or that the at least one printing fluid of the at least one print head (04) is embodied as varnish and/or as UV varnish, and/or that the at least one printing fluid of the at least one print head (04) forms at least one protective layer and/or at least one protective film on the at least one substrate (10), and/or that at least the printing fluid of the at least one print head (04) is dried along a transport path of the at least one substrate (10), downstream from the at least one forme cylinder (03) and/or upstream from at least one collecting position of the at least one substrate (10) of at least one delivery.

11. Method according to claim 9 or 10, **characterized in that** the at least one forme cylinder (03) is cleaned by at least one wiping device (05).

12. Method according to claim 11, **characterized in that** the at least one wiping device (05) comprises at least one wiping cylinder, and/or that the at least one wiping device (05) is arranged along the direction of rotation of the at least one forme cylinder (03), downstream from the at least one inking unit (18) and/or ink collecting cylinder (12) and/or downstream from the at least one print head (04), and/or that the at least one wiping device (05) is arranged along the direction of rotation of the at least one forme cylinder (03), upstream from a contact region of the at least one forme cylinder (03) with the at least one impression cylinder (01).

13. Method according to claim 9 or 10 or 11 or 12, **characterized in that** at least one substrate (10) printed and/or printable by the intaglio gravure printing press is embodied as a web or a sheet, and/or that the at least one substrate (10) comprises at least two multiple-up copies.

14. Method according to claim 9 or 10 or 11 or 12 or 13, **characterized in that** the intaglio gravure printing press comprises at least two print heads (04), at least one print head (04) being arranged at the at least one impression cylinder (01), and at least one print head (04) being arranged at the at least one forme cylinder (03).

## Revendications

1. Machine d'impression en taille-douce avec au moins un groupe d'impression en creux avec au moins un cylindre porte-plaque (03) et au moins un cylindre de contre-pression (01), dans laquelle au moins un dispositif d'encrage (18) et/ou au moins un cylindre collecteur-encreur (12) avec au moins un dispositif d'encrage (18) associé est disposé sur le au moins un cylindre porte-plaque (03), dans laquelle la machine d'impression en taille-douce comprend au moins une tête d'impression (04), laquelle est disposée sur le au moins un cylindre de contre-pression (01), ou dans laquelle la machine d'impression en taille-douce comprend au moins une tête d'impression (04), laquelle est disposée sur le au moins un cylindre porte-plaque (03), dans laquelle lorsque la au moins une tête d'impression (04) est disposée sur le au moins un cylindre porte-plaque (03) au moins un dispositif d'essuyage (05) disposé sur le au moins un cylindre porte-plaque (03) est disposé le long de la direction de rotation du au moins un cylindre porte-plaque (03) après la au moins une tête d'impression (04) et le au moins un dispositif d'essuyage (05) est disposé le long de la direction de rotation du au moins un cylindre porte-plaque (03) avant une zone de contact du au moins un cylindre porte-plaque (03) avec le au moins un cylindre de contre-pression (01).

2. Machine d'impression en taille-douce selon la revendication 1, **caractérisée en ce que** la au moins une tête d'impression (04) est disposée sur le au moins un cylindre porte-plaque (03) et le au moins un dispositif d'encrage (18) et/ou le au moins un cylindre collecteur-encreur (12) le long de la direction de rotation du cylindre porte-plaque (03) après la au moins une tête d'impression (04) et/ou que le au moins un dispositif d'encrage (18) et/ou le au moins un cylindre collecteur-encreur (12) est disposé le long de la direction de rotation du au moins un cylindre porte-plaque (03) avant une zone de contact du au moins un cylindre porte-plaque (03) avec le au moins un cylindre de contre-pression (01).

3. Machine d'impression en taille-douce selon la revendication 1 ou 2, **caractérisée en ce que** le au moins un cylindre porte-plaque (03) présente au moins une plaque d'impression (02) avec au moins une gravure et/ou qu'au moins un séchoir (07) est disposé le long d'une voie de transport d'au moins un substrat (10) après le au moins un cylindre porte-plaque (03) et/ou avant au moins une position de collecte d'au moins un substrat (10) d'au moins une sortie.

4. Machine d'impression en taille-douce selon la revendication 1 ou 2 ou 3, **caractérisée en ce qu'**au moins une autre tête d'impression (04) est disposée sur le au moins un cylindre porte-plaque (03) le long de la direction de rotation de celui-ci après la au moins une tête d'impression (04).

5. Machine d'impression en taille-douce selon la revendication 1 ou 2 ou 3 ou 4, **caractérisée en ce que** la au moins une tête d'impression (04) présente au moins un fluide d'impression, lequel est réalisé de manière transparente, et/ou que le au moins un fluide d'impression de la au moins une tête d'impression (04) est réalisé sous la forme d'un vernis et/ou sous la forme d'un vernis UV et/ou que le au moins un fluide d'impression de la au moins une tête d'impression (04) forme au moins une couche protectrice et/ou au moins un film protecteur sur au moins un substrat (10) imprimé et/ou pouvant être imprimé par la machine d'impression en taille-douce.

6. Machine d'impression en taille-douce selon la revendication 1 ou 2 ou 3 ou 4 ou 5, **caractérisée en ce que** le au moins un dispositif d'essuyage (05) est disposé le long de la direction de rotation du au moins un cylindre porte-plaque (03) après le au moins un dispositif d'encrage (18) et/ou cylindre collecteur-encreur (12) et/ou que le au moins un dispositif d'essuyage (05) comprend au moins un cylindre d'essuyage.

7. Machine d'impression en taille-douce selon la revendication 1 ou 3 ou 4 ou 5 ou 6, **caractérisée en ce que** la au moins une tête d'impression (04) est disposée sur le au moins un cylindre de contre-pression (01) le long d'une voie de transport d'au moins un substrat (10) après au moins un point d'impression entre le au moins un cylindre porte-plaque (03) et le au moins un cylindre de contre-pression (01).

8. Machine d'impression en taille-douce selon la revendication 1 ou 2 ou 3 ou 4 ou 5 ou 6 ou 7, **caractérisée en ce que** la machine d'impression en taille-douce comprend au moins deux têtes d'impression (04), dans laquelle au moins une tête d'impression (04) est disposée sur le au moins un cylindre de contre-pression (01) et dans laquelle au moins une tête d'impression (04) est disposée sur le au moins un cylindre porte-plaque (03).

9. Procédé pour appliquer au moins un fluide d'impression sur au moins un substrat (10), dans lequel au moins une machine d'impression en taille-douce comprend au moins un groupe d'impression en creux avec au moins un cylindre porte-plaque (03) et au moins un cylindre de contre-pression (01), dans lequel le au moins un cylindre porte-plaque (03) présente au moins une plaque d'impression (02) avec au moins une gravure, dans lequel au moins un dispositif d'encrage (18) et/ou au moins un cylindre collecteur-encreur (12) avec au moins un dispositif d'encrage (18) associé encre la au moins une gravure du au moins un cylindre porte-plaque (03) avec au moins un fluide d'impression réalisé sous la forme d'une encre, dans lequel le au moins un fluide d'impression réalisé sous la forme d'une encre est appliqué sur le au moins un substrat (10), dans lequel la machine d'impression en taille-douce comprend au moins une tête d'impression (04), dans lequel au moins un fluide d'impression différent du fluide d'impression réalisé sous la forme d'au moins une encre est appliqué indirectement ou directement sur le au moins un substrat (10) au moyen de la au moins une tête d'impression (04), dans lequel la au moins une tête d'impression (04) applique son fluide d'impression sur le au moins un cylindre de contre-pression (01) le long d'une voie de transport du au moins un substrat (10) après au moins un point d'impression entre le au moins un cylindre porte-plaque (03) et le au moins un cylindre de contre-pression (01) directement sur le au moins un substrat (10), ou dans lequel la au moins une tête d'impression (04) applique son fluide d'impression indirectement sur le au moins un substrat (10) au moyen d'au moins un encrage du au moins un cylindre porte-plaque (03) par la au moins une tête d'impression (04) et la au moins une tête d'impression (04) encre la au moins une gravure avec le fluide d'impression de la au moins une tête d'impression (04) avant un encrage de la au moins une gravure avec un fluide d'impression réalisé sous la forme d'une encre.

10. Procédé selon la revendication 9, **caractérisé en ce que** la au moins une tête d'impression (04) présente le au moins un fluide d'impression, lequel est réalisé de manière transparente, et/ou que le au moins un fluide d'impression de la au moins une tête d'impression (04) est réalisé sous la forme d'un vernis et/ou sous la forme d'un vernis UV et/ou que le au moins un fluide d'impression de la au moins une tête d'impression (04) forme au moins une couche protectrice et/ou au moins un film protecteur sur le au moins un substrat (10) et/ou qu'au moins le fluide d'impression de la au moins une tête d'impression (04) est séché le long d'une voie de transport du au moins un substrat (10) après le au moins un cylindre porte-plaque (03) et/ou avant au moins une position de collecte du au moins un substrat (10) d'au moins une sortie.

11. Procédé selon la revendication 9 ou 10, **caractérisé en ce que** le au moins un cylindre porte-plaque (03) est nettoyé par au moins un dispositif d'essuyage (05).

12. Procédé selon la revendication 11, **caractérisé en ce que** le au moins un dispositif d'essuyage (05) présente au moins un cylindre d'essuyage et/ou que le au moins un dispositif d'essuyage (05) est disposé le long de la direction de rotation du au moins un cylindre porte-plaque (03) après le au moins un dispositif d'encrage (18) et/ou cylindre collecteur-encreur (12) et/ou après la au moins une tête d'impression (04) et/ou que le au moins un dispositif d'essuyage (05) est disposé le long de la direction de rotation du au moins un cylindre porte-plaque (03) avant une zone de contact du au moins un cylindre porte-plaque (03) avec le au moins un cylindre de contre-pression (01) .

13. Procédé selon la revendication 9 ou 10 ou 11 ou 12, **caractérisé en ce qu'**au moins un substrat (10) imprimé et/ou pouvant être imprimé par la machine d'impression en taille-douce est réalisé sous la forme d'une bande ou feuille et/ou que le au moins un substrat (10) présente au moins deux copies.

14. Procédé selon la revendication 9 ou 10 ou 11 ou 12 ou 13, **caractérisé en ce que** la machine d'impression en taille-douce comprend au moins deux têtes d'impression (04), dans lequel au moins une tête d'impression (04) est disposée sur le au moins un cylindre de contre-pression (01) et dans lequel au moins une tête d'impression (04) est disposée sur le au moins un cylindre porte-plaque (03).
